# EUROPÄISCHE PATENTSCHRIFT

(11) **EP 4 071 410 B1**
(45) Veröffentlichungstag und Bekanntmachung des Hinweises auf die Patenterteilung: **03.12.2025**
(21) Anmeldenummer: 22162069.3
(22) Anmeldetag: 15.03.2022
(51) Int. Cl.: F24C 7/08, D06F 34/30, A47L 15/42, H05B 6/64, G05G 1/10

(54) **HAUSHALTSGERÄT MIT EINER BEDIENVORRICHTUNG MIT DOPPELRING-BEDIENELEMENT**
DOMESTIC APPLIANCE WITH A CONTROL DEVICE WITH DUAL RING OPERATING ELEMENT
APPAREIL ÉLECTROMÉNAGER AVEC UN DISPOSITIF DE COMMANDE POURVU D'ÉLÉMENTS DE COMMANDE À ANNEAU DOUBLE

(30) Priorität: 08.04.2021 DE 102021203489
(43) Veröffentlichungstag der Anmeldung: 12.10.2022
(73) Patentinhaber: BSH Hausgeräte GmbH, 81739 München (DE)
(72) Erfinder: Becke, Christoph, 83109 Grosskarolinenfeld (DE); Raveling, Anna, 80797 München (DE)

(56) Entgegenhaltungen:
- CN-A- 109 915 862
- DE-A1- 102018 118 839
- US-A1- 2016 333 990
- US-B2- 9 535 447

## Beschreibung

Ein Aspekt der Erfindung betrifft ein Haushaltsgerät mit einer Bedienvorrichtung. Die Bedienvorrichtung weist ein Bedienelement auf, welches ein frontseitig sichtbares Innenteil aufweist. Das Bedienelement weist darüber hinaus einen Einstellring auf, der das dazu separate Innenteil umfangsseitig umgreift. Der Einstellring ist drehbar zum Innenteil gelagert. Der Einstellring ist bestimmungsgemäß zum Greifen durch einen Nutzer zum Einstellen der Drehstellung ausgebildet. Dieses Innenteil ist ein Innenring.

Bedienvorrichtungen für Haushaltsgeräte sind in vielfältigen Ausgestaltungen bekannt. In dem Zusammenhang sind auch Bedienelemente bekannt, die als Drehring ausgebildet sind. In dem Zusammenhang darf auf die DE 10 2018 215 828 A1 verwiesen werden. Dort ist das Bedienelement lediglich durch diesen einen einstückigen Drehring ausgebildet.

Ein mehrkomponentiger Aufbau eines Bedienelements mit entsprechenden Ringen ist beispielsweise aus der EP 3 312 862 A1 bekannt.

Aus der CN 109 915 862 A und der US 2016/333990 A1 sind Haushaltsgeräte mit Bedienringen bekannt, die drehbar um einen inneren Ring angeordnet sind.

Bei diesen bekannten Drehringen ist die Funktionalität im Hinblick auf die Bedienbarkeit jedoch eingeschränkt.

Es ist Aufgabe der vorliegenden Erfindung, ein Haushaltsgerät zu schaffen, bei welchem die Funktionalität eines ringartigen Bedienelements verbessert ist.

Diese Aufgabe wird durch ein Haushaltsgerät gemäß den unabhängigen Ansprüchen gelöst.

Ein Aspekt der Erfindung betrifft ein Haushaltsgerät mit einer Bedienvorrichtung. Die Bedienvorrichtung weist ein Bedienelement auf. Das Bedienelement ist bestimmungsgemäß bewegbar, um damit Betriebsbedingungen des Haushaltsgeräts auszuwählen beziehungsweise einzustellen. Das Bedienelement weist ein frontseitig sichtbares Innenteil auf. Dies bedeutet, dass dieses Innenteil ein Sichtbauteil des Bedienelements ist und lediglich bezüglich seiner radialen Anordnung an anderen Komponenten des Bedienelements als innenliegend zu bezeichnen ist. Das Bedienelement weist darüber hinaus einen Einstellring auf. Dieser Einstellring ist ein zum Innenteil separates Bauteil. Der Einstellring umgibt das Innenteil umfangsseitig. Der Einstellring ist drehbar zum Innenteil gelagert. Der Einstellring ist bestimmungsgemäß zum Greifen durch einen Nutzer zum Einstellen der Drehstellung ausgebildet und vorgesehen. Das Innenteil ist als Innenring ausgebildet. Durch diese Ausgestaltung ist somit ein Bedienelement geschaffen, welches aus zwei separaten Ringen, nämlich dem Innenring und dem Einstellring, gebildet. Es ist also eine Doppelringstruktur des Bedienelements geschaffen.

Das Bedienelement weist eine Längsachse auf. Diese ist auch die Drehachse, um welche der Einstellring drehbar ist. Der Einstellring ist in Richtung dieser Längsachse relativ zum Innenring verstellbar. Dies bedeutet, dass der Einstellring somit auch axial relativ zum Innenring bewegbar ist. Durch eine derartige Ausgestaltung wird einerseits ein geometrisch sehr spezifisches Bedienelement, welches zwei derartige separate, koaxial zueinander angeordnete Ringe aufweist, gebildet, wobei der Einstellring gedreht werden kann und axial verschoben werden kann. Möglich ist in dem Zusammenhang dann auch eine kombinierte Bewegbarkeit. Dadurch kann sich beispielsweise eine Bewegung entsprechend einer Helixwindung ergeben. Auch diese dritte Bewegung kann der Einstellring wahlweise durchführen. Durch eine derartige Ausgestaltung wird ein ringförmiges Bedienelement umfänglicher nutzbar. Sehr einfache Bedienbewegungen ermöglichen umfänglichere Einstellszenarien. Indem das Innenteil auch als Innenring ausgebildet ist, wird hier eine filigrane Innenstruktur geschaffen. Dadurch ist das Bedienelement auch im Gewicht reduziert. Zusätzlich kann der Bereich, der durch das Loch des Innenrings gebildet ist, zusätzlich für andere Komponenten und/oder zur Anzeige von Informationen genutzt werden. Nicht zuletzt kann dieser Innenring auch als Träger für den Einstellring genutzt werden. Ein hochfunktionelles und geometrisch sehr individuell spezifiziertes Bedienelement ist dadurch geschaffen.

In einem Ausführungsbeispiel ist der Innenring feststehend angeordnet. Damit ist die Robustheit des gesamten Bedienelements erhöht. Die Drehbewegungsmöglichkeit des Einstellrings als auch die axiale Verschiebbarkeit ist dadurch definierter und exakter ermöglicht. Insbesondere dann, wenn der Innenring als Trägerring und/oder Führungsring für den Einstellring dient.

In einem Ausführungsbeispiel weist der Innenring eine konusförmig geneigte Innenseite auf. Die Innenseite ist diejenige, die radial nach innen weisend ist und somit zu der Längsachse beziehungsweise der Drehachse hin orientiert ist. Durch diese ganz spezifische schräggestellte, frei liegende Innenseite ist einerseits der Innenring mechanisch stabiler und robuster ausgebildet. In einem Ausführungsbeispiel ist der Innenring diesbezüglich trichterartig gebildet. Er nimmt daher von seinem frei kragenden vorderen Ende zu seinem einer Bedienblende der Bedienvorrichtung zugewandten hinteren Ende in der radialen Dicke zu. Die Steifheit und die mechanische Trägerfunktionalität werden dadurch verbessert. Besonders vorteilhaft ist diese Ausgestaltung jedoch auch dahingehend, dass die Innenseite zusätzlich benutzt werden kann. Beispielsweise kann sie als ergonomische Auflagefläche für einen Finger eines Nutzers dienen. Darüber hinaus kann sie jedoch auch als individuelle Anzeigefläche dienen. Somit können an dem Bedienelement selbst Informationen, insbesondere optische Informationen, bedarfsgerecht angezeigt werden. Damit wird eine ganz spezifische Fläche des Bedienelements auch zu einer verbesserten und für einen Beobachter einfach wahrnehmbareren Anzeigefläche gebildet.

In einem Ausführungsbeispiel weist der Einstellring in Richtung der Längsachse betrachtet eine Höhe auf, die zumindest die Höhe des Innenrings beträgt. Dadurch ist der Innenring über seine axiale Höhe vollständig durch den Einstellring abgedeckt. Unerwünschte Überstände oder ein Freiliegen des Innenrings nach außen hin können dadurch vermieden werden. Dadurch ist der Innenring auch verbessert vor einem Eintritt von Staub oder Schmutz oder dergleichen geschützt.

Der Innenring ist als optischer Anzeigering ausgebildet. Insbesondere zumindest an seiner Innenseite sind optische Informationen anzeigbar, insbesondere durch Hinterleuchten von Anzeigesymbolen an der Innenseite.

An dieser Innenseite sind in einem Ausführungsbeispiel zumindest bereichsweise Anzeigesymbole angeordnet. Insbesondere sind diese Anzeigesymbole integriert in dieser Innenseite ausgebildet. Durch eine derartige Ausgestaltung dient der Innenring nicht nur als geometrisch spezifizierter Träger und Lochbegrenzer, sondern es kann grundsätzlich aufgrund der Ringform auch seine Innenseite anderweitig genutzt werden. Diesbezüglich kann diese Innenseite quasi als Anzeigeeinheit dienen. Besonders vorteilhaft ist dies dahingehend, da durch die schräg geneigte Orientierung der Innenseite die Wahrnehmung dieser Anzeigesymbole an der Innenseite für einen Nutzer besonders vorteilhaft ist. Der Innenring ist somit an seiner Innenseite trichterartig geformt. Diese Schrägstellung der Innenseite ermöglicht eine besonders vorteilhafte Perspektive für einen Beobachter, sodass die Wahrnehmbarkeit der daran angeordneten und ausgebildeten Anzeigesymbole besonders vorteilhaft ermöglicht ist. Insbesondere ist dadurch einerseits die optische Darstellung der Anzeigesymbole platzsparend in den Innenring selbst integriert. Andererseits kann durch die Geometrie des Einstellrings auch eine gewisse Abschattung erfolgen, sodass die Innenseite besonders vorteilhaft dazu dient, die Anzeigesymbole auch deutlich wahrnehmen zu können.

Auch bei spezifischen Umgebungsbedingungen, wie individuellen Lichteinfällen oder dergleichen, ist daher durch diese Position der Anzeigesymbole an der konusförmig geneigten Innenseite des Innenrings eine einfache optische Präsentation und eine sichere Wahrnehmung durch einen Nutzer ermöglicht.

Der Innenring kann zumindest bereichsweise transparent sein. Dadurch kann er auch hinterleuchtet werden. Er somit auch als Lichtring dienen. Insbesondere im Bereich der Anzeigesymbole kann er hinterleuchtbar sein beziehungsweise hinterleuchtet sein.

In einem Ausführungsbeispiel ist der Innenring zumindest bereichsweise hohl ausgebildet. Er ist insbesondere nach hinten offen ausgebildet. Dies bedeutet, dass er an einer dem Nutzer zugewandten Vorderseite vorzugsweise geschlossen ist. Auf der dem Nutzer abgewandten Rückseite ist diesbezüglich der Innenring offen. Durch eine derartige Ausgestaltung ist der Innenring auch gewichtsreduziert ausgebildet. Darüber hinaus ist durch diese geometrische Spezifikation der Innenring auch zusätzlich als Aufnahme und/oder Trägerelement bereitgestellt. In den Hohlraum können sich somit zumindest bereichsweise andere Komponenten der Bedienvorrichtung hineinerstrecken oder können darin aufgenommen werden. Der kompakte Aufbau der Bedienvorrichtung ist dadurch nochmals unterstützt.

In einem Ausführungsbeispiel weist die Bedienvorrichtung zumindest einen Lichtleiter auf. Dieser ist in einem Ausführungsbeispiel von hinten in den Innenring ragend angeordnet. Dies ist ein weiteres besonders vorteilhaftes Ausführungsbeispiel. Denn dadurch ist es ermöglicht, den Innenring und diesen Lichtleiter ineinandergeführt zu positionieren. Insbesondere ist es dadurch besonders vorteilhaft ermöglicht, die Anzeigesymbole an der Innenseite durch Licht, welches durch den Lichtleiter geleitet wird, effizient zu hinterleuchten. Dadurch wird das Wahrnehmen der optisch hinterleuchteten Anzeigesymbole nochmals verbessert. Darüber hinaus ist der Lichtleiter auch durch diese Ausgestaltung platzsparend angeordnet. Durch die unmittelbare Nähe zur Innenseite und den daran ausgebildeten Anzeigesymbolen kann eine präzise lichtstarke Hinterleuchtung individueller Anzeigesymbole ermöglicht werden. Unerwünschte Streueffekte oder das Beleuchten von mehreren Anzeigesymbolen, obwohl diesbezüglich nur eine reduzierte Anzahl von Anzeigesymbolen exakt beleuchtet werden soll, kann dadurch verbessert vermieden werden. Dadurch können auch Fehlinterpretationen von hinterleuchteten Anzeigesymbolen bei der Beobachtung durch einen Nutzer verbessert vermieden werden.

In einem Ausführungsbeispiel ist das Bedienelement an einer Bedienblende der Bedienvorrichtung angeordnet. Die Bedienblende ist insbesondere ein plattenförmiges Teil.

In einem Ausführungsbeispiel weist die Bedienvorrichtung eine Anzeigeeinheit beziehungsweise ein Display auf. Das Display weist zumindest ein Displayfeld auf. Das Displayfeld ist an der Bedienblende in einem Flächenbereich angeordnet, welcher von dem Innenring eingerahmt ist. Somit ist der Lochbereich des Innenrings so angeordnet, dass dort das Displayfeld positioniert ist. In besonders vorteilhafter Weise ist somit auch dieser Flächenbereich zusätzlich genutzt. Es können nämlich die elektronisch erzeugten, optischen Informationen des Displays entsprechend angezeigt werden. Gerade dann, wenn der Innenring eine konusförmig geneigte Innenseite aufweist, ist diesbezüglich auch eine Beobachtungsmöglichkeit und die Wahrnehmbarkeit dieser Informationen auf dem Display verbessert. Da sich nämlich dieser Innenring zum Beobachter hin aufweitet, ergibt sich ein verbessertes Sichtfeld auf diesen Lochbereich und somit auch auf dieses Displayfeld. Andererseits ist durch diesen Innenring auch eine gewisse Blende für das Displayfeld geschaffen. Dadurch kann die Wahrnehmbarkeit der angezeigten Informationen auf dem Displayfeld verbessert erfolgen, insbesondere auch dann, wenn beispielsweise Lichteinfall auf die Bedienvorrichtung erfolgt. Unerwünschte Spiegelungen oder dergleichen können dadurch verbessert vermieden werden und die Wahrnehmbarkeit des Displayfelds ist erhöht.

In einem Ausführungsbeispiel weist dieser Flächenbereich eine getönte Abdeckung auf. Im deaktivierten Zustand des Displays ist somit eine Durchsicht für das menschliche Auge durch den Flächenbereich verhindert. Dadurch wird im deaktivierten Zustand auch verbessert vermieden, dass Komponenten hinter dem Flächenbereich wahrgenommen werden könnten. Insbesondere ist dadurch auch ein optisch beruhigtes Erscheinungsbild im deaktivierten Zustand des Displays gebildet. In dem Zusammenhang wird auch ein qualitativ hochwertiger Eindruck vermittelt.

In einem Ausführungsbeispiel ist das Display hinter der Bedienblende zumindest bereichsweise in einer Ebene parallel zur Bedienblende betrachtet versetzt zu dem Einstellring angeordnet. Diesbezüglich ist ein derartiger Versatz vorgesehen, dass einerseits das Displayfeld in dem oben genannten vorteilhaften Flächenbereich angeordnet ist, andererseits jedoch eine Drehstellungsdetektionseinrichtung der Bedienvorrichtung vorteilhaft positioniert werden kann, um die Drehstellung des Einstellrings zuverlässig und sicher detektieren zu können. Insbesondere können somit kurze Wege zwischen dem Einstellring und der Drehstellungsdetektionseinrichtung erreicht werden. Auch dadurch ist der kompakte Aufbau der Bedienvorrichtung unterstützt.

In einem Ausführungsbeispiel ist der Innenring aus einem transparenten Material ausgebildet, sodass Licht einer Lichtquelle der Bedienvorrichtung im sichtbaren Spektralbereich durch diesen Innenring hindurch erkennbar ist. Damit dient der Innenring in diesem Ausführungsbeispiel auch zusätzlich als optisch wirksames Element. Insbesondere können somit diesbezüglich auch durch das Hinterleuchten beziehungsweise Beleuchten des Innenrings individuelle Betriebszustände der Bedienvorrichtung optisch angezeigt werden. Insbesondere können diesbezüglich auch Betriebszustände des Haushaltsgeräts optisch angezeigt werden. Zusätzlich oder anstatt dazu kann jedoch auch ein individuelles optisches Erscheinungsbild des Bedienelements, insbesondere von Teilkomponenten davon, nämlich des Innenrings, erzeugt werden. Nicht zuletzt ist dadurch auch die gegenständliche Unterscheidbarkeit zwischen dem Innenring und dem Einstellring optisch kenntlich gemacht.

In einem Ausführungsbeispiel ist das transparente Material getönt, sodass im deaktivierten Zustand der Lichtquelle eine Durchsicht durch den Innenring mit dem menschlichen Auge verhindert ist.

In einem Ausführungsbeispiel ist vorgesehen, dass der Einstellring direkt an dem Innenring gelagert ist.

In einem weiteren Ausführungsbeispiel ist vorgesehen, dass der Einstellring an einer anderen Komponente der Bedienvorrichtung drehbar und/oder axial verschiebbar gelagert ist. In dem Zusammenhang kann eine entsprechende Lagervorrichtung vorgesehen sein. Diese kann an der Bedienblende angeordnet sein. Bezüglich der axialen Verstellbarkeit kann somit auch eine Drückfunktion des Bedienelements generiert werden. Es kann vorgesehen sein, dass diese axiale Bewegbarkeit zumindest zwei definierte Axialstellungen vorgibt. In diesen zumindest zwei definierten Axialstellungen können unterschiedliche Betriebsbedingungseinstellungen damit korreliert sein. Möglich ist es in dem Zusammenhang, dass ein Nutzer diesen Einstellring greift und ihn manuell zwischen diesen beiden Axialstellungen bewegen kann. Es kann vorgesehen sein, dass der Einstellring in jeder dieser beiden Axialstellungen selbstständig verharrt beziehungsweise angeordnet bleibt. Möglich ist es jedoch auch, dass die Bedienvorrichtung eine Rückführeinheit aufweist. Diese kann beispielsweise dazu ausgebildet sein, den Einstellring automatisch von einer Axialstellung in eine andere Axialstellung zurückzuführen. So kann die Rückstelleinheit beispielsweise eine Feder aufweisen. Damit ist es ermöglicht, dass beispielsweise der Einstellring von einer Axialposition manuell in eine zumindest zweite Axialstellung durch Betätigen eines Nutzers manuell verstellt wird. In dieser zweiten Axialstellung kann dann die Rückstelleinheit vorgespannt sein, sodass bei einem Loslassen des Einstellrings dieser automatisch wieder in die axiale Grundstellung beziehungsweise Ausgangsstellung zurückbewegt wird. Diese Bewegung, die dann automatisch erfolgt, kann durch eine Dämpfungseinheit der Bedienvorrichtung gedämpft sein. Damit ist dann auch erreicht, dass der Einstellring vorzugsweise immer in einer axialen Grundstellung vorhanden ist. Diese kann in einem Ausführungsbeispiel diejenige sein, in welcher eine Drehstellung des Einstellrings durchgeführt werden kann. Insbesondere kann vorgesehen sein, dass nur in dieser axialen Grundstellung eine Drehbewegung des Bedienelements durchgeführt werden kann. Damit wird ein sehr sicheres Konzept ermöglicht, um unerwünschte Fehlstellungen des Bedienelements, insbesondere des Einstellrings, zu vermeiden. Die Rückführeinheit kann jedoch auch eine Push-Pull-Vorrichtung sein.

Möglich ist es jedoch auch, dass dann, wenn eine derartige Rückstelleinheit vorhanden ist und der Einstellring in der zweiten Axialstellung angeordnet ist, auch eine Drehbewegung ermöglicht ist, wenn der Nutzer den Einstellring weiterhin greift, ihn in dieser zweiten Axialstellung hält und dann die Drehbewegung durchführt.

In einem Ausführungsbeispiel können durch diese zwei verschiedenen Positionsverstellmöglichkeiten, nämlich einer Drehbewegung einerseits und einer Axialverschiebung andererseits, unterschiedliche Benutzeroberflächen und Benutzerführungen der Bedienvorrichtung auch sehr komfortabel bedient beziehungsweise durchgeführt werden. Insbesondere sind diese beiden individuellen Bewegungsmöglichkeiten ausreichend, um Hausgeräte zu bedienen. Insbesondere kann vorgesehen sein, dass zusätzlich dann nur Start- und/oder Stoppfunktionen und eventuelle Sonderfunktionen ergänzend und gegebenenfalls durch anderweitiges Bedienen des Bedienelements eingestellt werden kann. Möglich kann dies in einem Ausführungsbeispiel auch dadurch sein, dass das Bedienelement, insbesondere der Einstellring, grundsätzlich nicht bewegt wird, sondern beispielsweise durch Berühren einer berührsensitiven Bedienfelds der Bedienvorrichtung diese genannten Zusatzfunktionen ausgewählt beziehungsweise eingestellt werden können. Beispielsweise kann in dem Zusammenhang ein Lochbereich des Bedienelements mit einem berührsensitiven Bedienfeld versehen sein, sodass bei einem Drücken in den Lochbereich des Bedienelements ein dazu separates berührsensitives Bedienelement betätigt werden kann.

Dieses berührsensitive Bedienfeld kann durch das ringförmige Bedienelement umgeben beziehungsweise flächenmäßig begrenzt sein.

Es kann vorgesehen sein, dass der Innenring an der Bedienblende angeordnet ist, insbesondere ortsfest angeordnet ist. Insbesondere dann, wenn dieser Innenring einen transparenten Boden aufweist, kann auch eine Durchsicht durch diesen Boden ermöglicht werden. Dadurch kann in einem Ausführungsbeispiel ein dahinter angeordnetes Display durch diesen Boden hindurch betrachtet werden. Insbesondere ist dies dann von Vorteil, wenn Bedienvorrichtungsvarianten vorgesehen sind, die Displays mit unterschiedlicher Größe aufweisen.

Möglich ist es, dass der Einstellring des Bedienelements durch Führungselemente an der Bedienblende bewegbar gelagert ist. Beispielsweise können dies radial abstehende Eingriffselemente sein. Diesbezüglich können auch entsprechende Halteelemente oder Schnappelemente vorgesehen sein. Möglich ist es, dass der Innenring an der Bedienblende verschraubt ist.

In einem Ausführungsbeispiel ist durch die diesbezüglich versetzte Anordnung des Displays zum Bedienelement auch ermöglicht, dass eine Verkabelung für die Ansteuerung des Bedienelements diese Verkabelung an dem Display vorbei auf kurzen Wegen zu einer dahinterliegenden Elektronik geführt werden kann.

Aufgrund des kompakten Aufbaus und des geringen Platzbedarfs können auch großflächige Displays hinter der Bedienblende angeordnet werden und genutzt werden. Sie können diesbezüglich auch unter beziehungsweise hinter dem Einstellring montiert werden. In diesem Fall kann dann vorgesehen sein, dass der Einstellring quasi vor dem Display schwebt und quasi im aktivierten Zustand des Displays vor einer homogenen, nicht unterbrochenen Anzeigefläche des Displays positioniert ist. Dadurch können auch vorteilhafte großflächigere Anzeigen erzielt werden. Insbesondere auch dann, wenn ein Einstellring und/oder der Innenring zumindest bereichsweise transparent sind, sodass durch zumindest eine der beiden Komponenten hindurch die optische Anzeige des dahinter angeordneten Displays wahrnehmbar ist.

Mit Angaben "oben", "unten", "vorne", "hinten, "horizontal", "vertikal", "Tiefenrichtung", "Breitenrichtung", "Höhenrichtung" etc. sind die bei bestimmungsgemäßen Gebrauch und bestimmungsgemäßem Anordnen der Bedienvorrichtung beziehungsweise des Geräts gegebenen Positionen und Orientierungen angegeben.

Ausführungsbeispiele der Erfindung werden nachfolgend anhand schematischer Zeichnungen näher erläutert. Es zeigen:
- Fig. 1: eine schematische Darstellung eines Ausführungsbeispiels eines erfindungsgemäßen Haushaltsgeräts mit einem Ausführungsbeispiel einer erfindungsgemäßen Bedienvorrichtung;
- Fig. 2: eine vergrößerte Darstellung eines Teilbereichs des Haushaltsgeräts gemäß Fig. 1 mit perspektivischer Darstellung von Teilkomponenten der Bedienvorrichtung;
- Fig. 3: eine Darstellung gemäß Fig. 2 mit einem zu Fig. 2 unterschiedlichen Ausführungsbeispiel der Bedienvorrichtung; und
- Fig. 4: eine perspektivische Darstellung gemäß Fig. 2 und Fig. 3 mit einem zu Fig. 2 und Fig. 3 weiteren unterschiedlichen Ausführungsbeispiel der Bedienvorrichtung.

In den Figuren werden gleiche oder funktionsgleiche Elemente mit den gleichen Bezugszeichen versehen.

In Fig. 1 ist in einer Frontansicht eine Darstellung eines Ausführungsbeispiels eines Haushaltsgeräts 1 gezeigt. Das Haushaltsgerät 1 kann beispielsweise zum Zubereiten von Lebensmitteln ausgebildet sein. Es kann beispielsweise ein Gargerät sein. In dem Zusammenhang kann es beispielsweise ein Backofen oder ein Mikrowellengargerät oder ein Dampfgargerät sein. Das Haushaltsgerät 1 kann jedoch auch beispielsweise ein Geschirrspüler sein. Ebenso ist es möglich, dass das Haushaltsgerät 1 zum Lagern und Konservieren von Lebensmitteln ausgebildet ist und diesbezüglich ein Haushaltskältegerät ist. In dem Zusammenhang kann es ein Kühlgerät oder ein Gefriergerät oder ein Kühl-Gefrier-Kombigerät sein. Darüber hinaus kann das Haushaltsgerät 1 jedoch auch zur Pflege von Wäschestücken ausgebildet sein. Es kann diesbezüglich beispielsweise eine Waschmaschine oder ein Wäschetrockner oder ein Waschtrockner sein. Das Haushaltsgerät 1 kann jedoch auch anderweitig zum Zubereiten von Lebensmitteln ausgebildet sein. Diesbezüglich kann es ein Haushaltskleingerät sein. Beispielsweise kann es in dem Zusammenhang ein Kaffeevollautomat oder eine Fritteuse oder dergleichen sein.

Das Haushaltsgerät 1 weist ein Gehäuse 2 auf. In dem Gehäuse 2 ist ein Aufnahmeraum 3 ausgebildet. Dieser Aufnahmeraum 3 kann beispielsweise ein Garraum eines Gargeräts sein. Das Haushaltsgerät 1 weist darüber hinaus eine Tür 4 auf. Mit der Tür 4 ist der Aufnahmeraum 3 verschlossen. Darüber hinaus weist das Haushaltsgerät 1 eine Bedienvorrichtung 5 auf. Die Bedienvorrichtung 5 weist eine Bedienblende 6 auf. Es weist auch zumindest ein Bedienelement 7 auf. In einem Ausführungsbeispiel weist die Bedienvorrichtung 5 zumindest ein Display 8 auf. In diesem Ausführungsbeispiel ist die Bedienvorrichtung 5 dann eine Bedien- und Anzeigevorrichtung 5.

In Fig. 2 ist in einer vergrößerten Darstellung eine perspektivische Ansicht von Teilkomponenten des Haushaltsgeräts 1 gezeigt. Insbesondere ist hier die Bedienvorrichtung 5 dargestellt. Das manuell bewegbare Bedienelement 7 ist ein ringförmiges Bedienelement. Es weist im Ausführungsbeispiel ein frontseitig sichtbares Innenteil auf. Dieses ist hier durch einen Innenring 9 gebildet. Des Weiteren weist das Bedienelement 7 einen Einstellring 10 auf. Dieser Einstellring 10 ist eine zum Innenring 9 separate Komponente. Der Einstellring 10 umgibt umfangsseitig den Innenring 9. Der Einstellring 10 ist bestimmungsgemäß zum direkten Greifen durch einen Nutzer vorgesehen, um Einstellungen der Drehstellung des Einstellrings 10 vorzunehmen. Diesbezüglich ist der Einstellring 10 um eine Drehachse A drehbar. Die Drehachse A ist horizontal orientiert. Sie ist im Ausführungsbeispiel in Tiefenrichtung orientiert, die in Fig. 1 diejenige Raumrichtung darstellt, die senkrecht zur Figurenebene orientiert ist. In dem Zusammenhang ist durch die x-Richtung die Breitenrichtung des Haushaltsgeräts 1 und durch die y-Richtung die Höhenrichtung des Haushaltsgeräts 1 dargestellt. Durch die Drehachse A ist auch gleichzeitig eine Längsachse des Bedienelements 7 definiert. Es ist vorgesehen, dass der Einstellring 10 zusätzlich zu der Drehbewegung auch eine axiale Bewegung durchführen kann. Der Einstellring 10 kann somit auch in Richtung der Drehachse A bewegt werden. Insbesondere sind diese Bewegungsmöglichkeiten des Einstellrings 10 relativ zum Innenring 9 zu verstehen. Insbesondere ist der Innenring 9 ortsfest angeordnet. Möglich ist es, dass der Einstellring 10 nur eine Drehbewegung um die Drehachse A durchführt, um Einstellungen von Betriebsbedingungen des Haushaltsgeräts 1 durchzuführen. Möglich ist es auch, dass der Einstellring 10 nur eine axiale Bewegung durchführt, um eine Betriebsbedingungseinstellung des Haushaltsgeräts 1 vorzunehmen. In einem weiteren Ausführungsbeispiel ist es auch möglich, dass der Einstellring 10 eine kombinierte Dreh- und Axialbewegung durchführt. Insbesondere kann somit quasi eine Bewegung entsprechend einer Helixbahn durchgeführt werden. In einem Ausführungsbeispiel weist der Innenring 9 eine konusförmig geneigte Innenseite 9a auf. Diese Innenseite 9a kann zumindest bereichsweise als Anzeigefläche ausgebildet sein. Somit können optisch angezeigte Informationen an dieser Innenseite 9a angezeigt werden. Die genannten Bewegungsmöglichkeiten sind wahlweise möglich, abhängig davon welche Einstellung erfolgen soll.

Wie darüber hinaus in Fig. 2 zu erkennen ist, weist der Einstellring 10 in Richtung der Drehachse A betrachtet eine axiale Höhe auf, die zumindest der diesbezüglichen axialen Höhe des Innenrings 9 entspricht. Somit ist der Innenring 9 in diesem Ausführungsbeispiel durch den Einstellring 10 umfangsseitig vollständig abgedeckt. Das Bedienelement 7 ist an der Bedienblende 6, wie es bereits oben erläutert wurde, angeordnet. Die Bedienvorrichtung 5 weist in einem Ausführungsbeispiel auch eine Anzeigeeinheit beziehungsweise ein Display 8 auf. Im Ausführungsbeispiel ist dieses Display 8 rechteckförmig ausgebildet. Bezüglich der Größe ist es so gestaltet, dass der Ringkörper des Bedienelements 7 vollständig oder im Wesentlichen vollständig in diesem Flächenbereich des Displays 8 angeordnet ist. Es kann vorgesehen sein, dass lediglich ein unteres, kleines Ringsegment des Bedienelements 7 nicht innerhalb dieses Flächenbereichs des Displays 8 angeordnet ist. Insbesondere ist jedoch vorgesehen, dass ein Flächenbereich, der den Lochbereich 11 des Bedienelements 7, insbesondere den Lochbereich des Innenrings 9 darstellt, vollständig innerhalb des Flächenbereichs des Displays 8 angeordnet ist. Wie in der Darstellung in Fig. 2 zu erkennen ist, ist daher das Display 8 vollflächig in diesem Lochbereich 11 ausgebildet. Daher können in diesem Lochbereich 11 dann auch optische Informationen des Displays 8 wahrgenommen werden. **Im** gezeigten Ausführungsbeispiel erstreckt sich das Display 8 in Breitenrichtung beidseits und in Höhenrichtung nach oben über die Ausmaße des Bedienelements 7 hinaus.

Das Display 8 ist insbesondere ein Vollflächen-Display. Es kann vorgesehen sein, dass der Innenring 9 und/oder der Einstellring 10 zumindest bereichsweise aus einem transparenten Material ausgebildet sind. Damit ist es dann auch erreicht, dass Informationen, die an dem Display 8 angezeigt werden und im Bereich der Anordnung des Innenrings 9 und/oder des Einstellrings 10 angezeigt werden, durch den Innenring 9 und/oder den Einstellring 10 hindurch wahrgenommen werden können. Insbesondere weist das Display 8 ein Displayfeld 8a auf, welches in einem Flächenbereich angeordnet ist, der durch das Loch beziehungsweise den Lochbereich 11 des Innenrings 9 eingerahmt beziehungsweise begrenzt ist.

Es kann vorgesehen sein, dass dieser Flächenbereich eine getönte Abdeckung aufweist, sodass im deaktivierten Zustand des Displays 8 eine Durchsicht durch das Displayfeld 8a hindurch verhindert ist. Die getönte Abdeckung kann beispielsweise eine Folie auf der Oberfläche des Displays 8 sein. Möglich ist es jedoch auch, dass ein zusätzliches Bodenelement diese Abdeckung bildet, die axial viel dünner ausgebildet ist, als die diesbezügliche axiale Höhe des Innenrings 9 und des Einstellrings 10.

Möglich ist es auch, dass der Innenring 9 und/oder der Einstellring 10 zumindest bereichsweise aus einem getönten, transparenten Material ausgebildet sind, sodass im deaktivierten Zustand des Displays 8 eine Durchsicht durch den Innenring 9 und/oder den Einstellring 10 verhindert ist.

In Fig. 3 ist eine entsprechende Darstellung wie in Fig. 2 gezeigt. Im Unterschied zu der Ausgestaltung in Fig. 2 ist die Geometrie des Displays 8 ein schmaleres Rechteck. Die rechteckige Ausgestaltung ist hier in Höhenrichtung schmäler, sodass das Displayfeld 8a lediglich als Streifen in dem Lochbereich 11 angeordnet ist. Das Displayfeld 8a ist hier somit kleiner als der Flächenbereich, der durch den Lochbereich 11 umrahmt ist.

Durch diesen schmaleren Streifen als Display 8 steht das Display 8 in Breitenrichtung (x-Richtung) nur links und rechts gegenüber dem Bedienelement 7 seitlich über. Ein Überstand nach oben und/oder nach unten hin ist hier nicht vorgesehen.

In Fig. 4 ist ein einer weiteren Darstellung entsprechend wie in Fig. 2 und Fig. 3 ein weiteres Ausführungsbeispiel der Bedienvorrichtung 5 gezeigt. Auch hier ist der einzige Unterschied darin zu sehen, dass die Geometrie des Displays 8 unterschiedlich zu Fig. 2 und Fig. 3 ist. Insbesondere ist das Display 8 hier als quadratische Fläche ausgebildet. Der Lochbereich 11 ist hier zu erkennen, wobei auch hier das Displayfeld 8a flächenmäßig genauso groß wie der Lochbereich 11 ist.

### Bezugszeichenliste

- 1: Haushaltsgerät
- 2: Gehäuse
- 3: Aufnahmeraum
- 4: Tür
- 5: Bedienvorrichtung
- 6: Bedienblende
- 7: Bedienelement
- 8: Display
- 8a: Displayfeld
- 9: Innenring
- 9a: Innenseite
- 10: Einstellring
- 11: Lochbereich
- x: Breitenrichtung
- y: Höhenrichtung
- A: Drehachse

## Patentansprüche

1. Haushaltsgerät (1) mit einer Bedienvorrichtung (5), mit einem Bedienelement (7), welches in einer Frontansicht des Haushaltsgeräts (1), in welcher die Bedienvorrichtung (5) frontseitig angeordnet ist, ein frontseitig sichtbares Innenteil aufweist, an dem ein Einstellring (10) angeordnet ist, der das Innenteil umfangsseitig umgreift, wobei der Einstellring (10) relativ drehbar zum Innenteil gelagert ist und bestimmungsgemäß zum Greifen durch einen Nutzer zum Einstellen der Drehstellung ausgebildet ist, wobei das Innenteil ein Innenring (9) ist, wobei das Bedienelement (7) eine Längsachse (A) aufweist, wobei die Längsachse (A) die Drehachse ist, um welche der Einstellring (10) drehbar ist,
**dadurch gekennzeichnet, dass**
der Einstellring (10) in Richtung der Längsachse (A) relativ zum Innenring (9) zur Einstellung von Betriebsbedingungen verstellbar ist.

2. Haushaltsgerät (1) nach Anspruch 1, **dadurch gekennzeichnet, dass** der Innenring (9) feststehend angeordnet ist.

3. Haushaltsgerät (1) nach Anspruch 2, **dadurch gekennzeichnet, dass** der Innenring (9) eine konusförmig geneigte Innenseite (9a) aufweist.

4. Haushaltsgerät (1) nach einem der vorhergehenden Ansprüche, **dadurch gekennzeichnet, dass** der Einstellring (10) in Richtung der Längsachse (A) eine Höhe aufweist, die zumindest die Höhe des Innenrings (9) beträgt, so dass der Innenring (9) über seine axiale Höhe vollständig durch den Einstellring (10) abgedeckt ist.

5. Haushaltsgerät (1) nach einem der vorhergehenden Ansprüche, **dadurch gekennzeichnet, dass** das Bedienelement (7) an einer Bedienblende (6) der Bedienvorrichtung (5) angeordnet ist.

6. Haushaltsgerät (1) nach Anspruch 5, **dadurch gekennzeichnet, dass** die Bedienvorrichtung (5) ein Display (8) aufweist, welches zumindest ein Displayfeld (8a) aufweist, das an der Bedienblende (6) in einem Flächenbereich angeordnet ist, welcher von dem Innenring (9) eingerahmt ist.

7. Haushaltsgerät (1) nach Anspruch 6, **dadurch gekennzeichnet, dass** im Flächenbereich eine getönte Abdeckung angeordnet ist, so dass im deaktivierten Zustand des Displays (8) eine Durchsicht durch den Flächenbereich der Bedienblende (6) verhindert ist.

8. Haushaltsgerät (1) nach einem der vorhergehenden Ansprüche 5 bis 7, **dadurch gekennzeichnet, dass** das Display (8) hinter der Bedienblende (6) zumindest bereichsweise in einer Ebene parallel zur Bedienblende (6) versetzt zu dem Einstellring (10) angeordnet ist.

9. Haushaltsgerät (1) nach einem der vorhergehenden Ansprüche, **dadurch gekennzeichnet, dass** der Innenring (9) aus einem transparenten Material ausgebildet ist, so dass Licht einer Lichtquelle der Bedienvorrichtung (5) insbesondere eines Displays (8) der Bedienvorrichtung (5), im sichtbaren Spektralbereich durch den Innenring (9) hindurch erkennbar ist.

10. Haushaltsgerät (1) nach Anspruch 9, **dadurch gekennzeichnet, dass** das transparente Material getönt ist, so dass im deaktivierten Zustand der Lichtquelle eine Durchsicht durch den Innenring (9) verhindert ist.

## Claims

1. Household appliance (1) with a control apparatus (5), with a control element (7) which has an inner part which is visible at the front in a front view of the household appliance (1) in which the control apparatus (5) is arranged at the front, on which inner part an adjusting ring (10) is arranged which surrounds the inner part peripherally, wherein the adjusting ring (10) is mounted in a rotatable manner relative to the inner part and according to its intended use is embodied for gripping by a user in order to adjust the rotational position, wherein the inner part is an inner ring (9), wherein the control element (7) has a longitudinal axis (A), wherein the longitudinal axis (A) is the axis of rotation about which the adjusting ring (10) can be rotated,
**characterised in that**
the adjusting ring (10) can be adjusted in the direction of the longitudinal axis (A) relative to the inner ring (9) in order to adjust operating conditions.

2. Household appliance (1) according to claim 1, **characterised in that** the inner ring (9) is arranged in a stationary manner.

3. Household appliance (1) according to claim 2, **characterised in that** the inner ring (9) has an inner face (9a) which is inclined in a cone-shaped manner.

4. Household appliance (1) according to one of the preceding claims, **characterised in that** the adjusting ring (10) has a height in the direction of the longitudinal axis (A) which amounts at least to the height of the inner ring (9) so that the inner ring (9) is completely covered by the adjusting ring (10) across its axial height.

5. Household appliance (1) according to one of the preceding claims, **characterised in that** the control element (7) is arranged on a control panel (6) of the control apparatus (5).

6. Household appliance (1) according to claim 5, **characterised in that** the control apparatus (5) has a display (8), which has at least one display field (8a), which is arranged on the control panel (6) in a surface area which is framed by the inner ring (9).

7. Household appliance (1) according to claim 6, **characterised in that** a tinted cover is arranged in the surface area so that in the deactivated state of the display (8), inspection through the surface area of the control panel (6) is prevented.

8. Household appliance (1) according to one of the preceding claims 5 to 7, **characterised in that** the display (8) behind the control panel (6) is arranged offset with respect to the adjusting ring (10) at least in regions in a plane parallel to the control panel (6).

9. Household appliance (1) according to one of the preceding claims, **characterised in that** the inner ring (9) is formed from a transparent material, so that light from a light source of the control apparatus (5), in particular a display (8) of the control apparatus (5), in the visible spectral range is visible through the inner ring (9).

10. Household appliance (1) according to claim 9, **characterised in that** the transparent material is tinted, so that in the deactivated state of the light source, inspection through the inner ring (9) is prevented.

## Revendications

1. Appareil électroménager (1) comprenant un dispositif de commande (5) avec un élément de commande (7),
lequel, en vue de face de l'appareil électroménager (1), dans laquelle le dispositif de commande (5) est situé à l'avant, présente une pièce intérieure visible à l'avant, sur laquelle se trouve une bague de réglage (10), laquelle entoure la pièce intérieure côté circonférence, dans lequel la bague de réglage (10) est logée relativement rotative par rapport à la pièce intérieure et est configurée en fonction de la fin envisagée pour être saisie par un utilisateur pour le réglage de la position de rotation, la pièce intérieure étant une bague intérieure (9), dans lequel
l'élément de commande (7) comprend un axe longitudinal (A), l'axe longitudinal (A) étant l'axe de rotation, autour duquel la bague de réglage (10) peut tourner,
**caractérisé en ce que** la bague de réglage (10) peut être réglée dans le sens de l'axe longitudinal (A) par rapport à la bague intérieure (9) pour le réglage des conditions de fonctionnement.

2. Appareil électroménager (1) selon la revendication 1, **caractérisé en ce que** la bague intérieure (9) est positionnée fixe.

3. Appareil électroménager (1) selon la revendication 2, **caractérisé en ce que** la bague intérieure (9) présente un côté intérieur (9a) incliné en cône.

4. Appareil électroménager (1) selon l'une des revendications précédentes, **caractérisé en ce que** la bague de réglage (10) présente, dans le sens de l'axe longitudinal (A) une hauteur qui vaut au moins la hauteur de la bague intérieure (9) de sorte que la bague intérieure (9) est recouverte, au-dessus de sa hauteur axiale, complètement par la bague de réglage (10).

5. Appareil électroménager (1) selon l'une des revendications précédentes, **caractérisé en ce que** l'élément de commande (7) est disposé sur un bandeau de commande (6) du dispositif de commande (5).

6. Appareil électroménager (1) selon la revendication 5, **caractérisé en ce que** le dispositif de commande (5) comprend un afficheur (8) qui présente au moins un champ d'affichage (8a), lequel est agencé sur le bandeau de commande (6) dans une zone plane, laquelle est encadrée par la bague intérieure (9).

7. Appareil électroménager (1) selon la revendication 6, **caractérisé en ce que** dans la zone plane est agencé un recouvrement teinté de sorte qu'à l'état désactivé de l'afficheur (8), une vue en transparence à travers la zone plane du bandeau de commande (6) est empêchée.

8. Appareil électroménager (1) selon l'une des revendications précédentes 5 à 7, **caractérisé en ce que** l'afficheur (8) est agencé derrière le bandeau de commande (6) au moins en partie dans un niveau parallèle au bandeau de commande (6) en décalage par rapport à la bague de réglage (10).

9. Appareil électroménager (1) selon l'une des revendications précédentes, **caractérisé en ce que** la bague intérieure (9) est constituée en un matériau transparent de sorte que la lumière d'une source lumineuse du dispositif de commande (5), en particulier d'un afficheur (8) du dispositif de commande (5), est reconnaissable dans la zone spectrale du visible au travers de la bague intérieure (9).

10. Appareil électroménager (1) selon la revendication 9, **caractérisé en ce que** le matériau transparent est teinté de sorte qu'à l'état désactivé de la source lumineuse, une vue en transparence à travers la bague intérieure (9) est empêchée.
